# EUROPÄISCHE PATENTSCHRIFT

(11) **EP 0 822 334 B1**
(45) Veröffentlichungstag und Bekanntmachung des Hinweises auf die Patenterteilung: **17.09.2003**
(21) Anmeldenummer: 97112978.8
(22) Anmeldetag: 29.07.1997
(51) Int. Cl.: F04C 2/14, F04C 15/04

(54) **Zahnradpumpe**
Gear pump
Pompe à engrenages

(30) Priorität: 02.08.1996 DE 19631202
(43) Veröffentlichungstag der Anmeldung: 04.02.1998
(73) Patentinhaber: Neudecker & Jolitz GmbH & Co., 48712 Gescher (DE)
(72) Erfinder: Lütkenhaus, Paul, 48712 Gescher (DE)
(74) Vertreter: Habbel, Hans-Georg, Dipl.-Ing.

(56) Entgegenhaltungen:
- EP-A- 0 301 886
- DE-A- 3 225 549
- DE-A- 4 444 819
- FR-A- 2 393 956
- US-A- 2 758 548
- US-A- 3 671 143
- US-A- 5 397 219

## Beschreibung

Die Erfindung betrifft eine hydraulische Zahnradpumpe, insbesondere für Türbetätigungsvorrichtungen gemäß dem Oberbegriff des Hauptanspruches.

Hydraulische Zahnradpumpen sind bei Türbetätigungsvorrichtungen bereits seit langem erfolgreich im Einsatz. Diese hydraulischen Zahnradpumpen werden über einen Antrieb, beispielsweise einen Elektromotor, angetrieben und fördern unter Druck hydraulische Flüssigkeit in Richtung eines mit einem Kolben versehenen Zylinders, der wiederum mit weiteren Verbindungs elementen, beispielsweise einem Kniehebel, mit der zu betätigenden Tür verbunden ist. Wenn unter Druck dem Zylinder hydraulische Flüssigkeit zugeführt wird, bewirkte dies ein Öffnen der zu betätigenden Tür, wobei die hydraulische Flüssigkeit z. B. mit einem Druck von 35 bar gefördert wird. Die hydraulische Flüssigkeit wird in einem Kreislauf gefördert, d. h. die hydraulische Flüssigkeit wird anschließend über eine Saugleitung der hydraulischen Zahnradpumpe wieder zugeführt.

Bei diesen aus der Praxis bekannten hydraulischen Zahnradpumpen sind die Zahnräder mittels Lagerkörper, sog. "Brillen" gelagert, die in das Gehäuse einsetzbar sind.

Bei Türbetätigungsvorrichtungen sind die Türantriebe so ausgerichtet, daß eine aufschwingende Tür nicht bis zuletzt die gleiche Öffnungsgeschwindigkeit wie in ihrem mitleren Bewegungsbereich aufweist, sondern die Tür wird kurz vor dem Erreichen ihrer maximalen Öffnungsposition mit verringerter Geschwindigkeit bewegt, um ein abruptes hartes Abbremsen der Tür bei Erreichen ihrer maximalen Öffnungsposition zu vermeiden. Dies trifft ebenfalls bei dem Schließen einer Tür zu, um ein lautes und materialbelastendes Zuschlagen der Tür zu vermeiden. In diesen Phasen verringerter Bewegung der Tür wird nicht die volle Pumpenleistung der hydraulischen Zahnradpumpe abverlangt. Eine Reduzierung der Pumpenleistung über eine entsprechende Anpassung des Pumpenantriebes, z. B. also eines Elektromotors, wäre aufgrund der benötigten Regeleinrichtungen kostenintensiv und daher nachteilhaft.

Aus diesem Grunde weisen die bekannten Türbetätigungsvorrichtungen ein Druckentlastungsventil auf, das den Zahnradpumpen nachgeschaltet ist, um eine schädliche Erhöhung des Druckes der hydraulischen Flüssigkeit zu vermeiden, wenn nicht die volle Pumpenleistung benötigt wird. Dabei bewirken diese Druckentlastungsventile, daß bei einem Anstieg des von der Zahnradpumpe geförderten Druckes der hydraulischen Flüssigkeit sich ein Druckentlastungsventil öffnet und im Sinne eines Bypass hydraulische Flüssigkeit von der Druckleitung zur Saugleitung umleitet, um zu bewirken, daß zum einen der Druck der hydraulischen Flüssigkeit vermindert wird und zudem aufgrund der Rückleitung der hydraulischen Flüssigkeit ein kontinuierlicher Lauf der Zahnradpumpe stattfinden kann.

Diese bekannten Druckentlastungsventile werden bei Türbetätigungsvorrichtungen in einer aufwendig aufgebauten Platte angeordnet, die der Zahnradpumpe nachgeschaltet ist. Diese nachgeschaltete Platte ist zum einen kostenaufwendig in der Herstellung und zudem ist der Platzbedarf dieser Platte recht hoch, so daß sich dadurch der Platzbedarf der gesamten Türbetätigungsvorrichtung erhöht.

Aus der GB 2 295 422 ist eine Kraftstoffpumpe für die Kraftstoffeinspritzung einer Verbrennungsmaschine bekannt, in der ein Druckbegrenzungsventil integriert ist, jedoch ist dieses Druckbegrenzungsventil in einem feststehenden Teil der Pumpe eingebaut, d. h. das Pumpengehäuse ist in starkem Maße an dem Einbau des Ventils angepaßt. Dies ist nachteilhaft, wenn Pumpen sowohl mit als auch ohne Ventil gebaut werden, da hierfür zwei komplett unterschiedliche Pumpengehäuse konstruiert und gefertigt werden müssen.

Aus der US-PS 48 28 462 ist eine hydraulische Pumpe bekannt, die ebenfalls über ein Druckbegrenzungsventil verfügt, das jedoch nicht in unmittelbarer Nähe der Antriebszahnräder angeordnet ist, so daß der Platzbedarf hierfür hoch ist.

Aus der DD 221 798 ist eine Zahnradpumpe mit einbezogenem Überdruckventil bekannt, wobei ein Bypasskanal zwischen dem Druckraum und dem Ansaugraum dadurch geschaffen wird, daß ein Lagerkörper für die Ritzelwellen axial beweglich im Pumpengehäuse angeordnet ist und gegenüber der Stimwandung der Zahnradpumpe mittels einer einstellbaren Feder belastet ist. Dies ist jedoch nur mit einem relativ hohen konstruktiven Aufwand und einer besonderen Adaptierung des Pumpengehäuses an diesen Einsatzzweck zu ermöglichen. Daher ist es notwendig, ein spezielles Gehäuse hierfür zu schaffen, und wenn darüber hinaus Pumpeneinheiten ohne Druckbegrenzungsventil gefertigt werden sollen, insbesondere für Anwendungen, in denen ein Druckbegrenzungsventil nicht notwendig ist und eine besonders kostengünstige technische Lösung gefordert wird, ist es notwendig, zwei oder mehr verschiedene Gehäuse für die jeweiligen Anwendungsfälle zu konstruieren und bereitzustellen. Dies ist im Hinblick auf die Herstellungs- und Lagerkosten aufwendig und daher ungünstig. Zudem arbeitet das Druckbegrenzungsventil in axialer Richtung der Wellen der Zahnräder.

Aus der FR-A-2 393 956 ist eine hydraulische Zahnradpumpe bekannt, die u. a. ein Druckbegrenzungsventil in einem Lagerkörper der Zahnräder beschreibt, der je nach Zustand einen Bypasskänal zwischen dem Druck- und dem Saugbereich der Zahnradpumpe freigibt bzw. sperrt. Bei dieser hydraulischen Zahnradpumpe wirkt der das Druckbegrenzungsventil aufweisende Lagerkörper der Zahnräder nicht unmittelbar als Abdichtungselemente für die hydraulische Flüssigkeit und daher sind zusätzliche Abdichtvorrichtungen notwendig, wodurch die Herstellungskosten einer entsprechenden Pumpe steigen. Zudem ist die Bewegungsrichtung des Dichtkörpers des Druckbegrenzungsventiles axial zur Zahnradachse ausgebildet und hierdurch wird der Lagerkörper sehr breit, so daß diese Lösung aufgrund ihrer Größe nachteilig ist überall dort, wo auf engstem Raum eine hydraulische Zahnradpumpe zu installieren ist, z. B. in Türbetätigungsvprrichtungen.

Der Erfindung liegt die Aufgabe zugrunde, eine Pumpenvorrichtung insbesondere für Türbetätigungsvorrichtungen zu schaffen, die ein Druckbegrenzungsventil aufweisen und die hinsichtlich der Pumpenvorrichtungen, die kein Druckbegrenzungsventil aufweisen, nur minimale konstruktive Änderungen erfordern.

Mit anderen Worten ausgedrückt wird vorgeschlagen, lediglich die Lagerkörper für die Zahnräder der hydraulischen Zahnradpumpe zu modifizieren, um ein Druckbegrenzungsventil zu erhalten, so daß es beispielsweise überhaupt nicht erforderlich sein muß, das Pumpengehäuse selbst zu modifizieren, sondern lediglich einen Lagerkörper für die Zahnräder entsprechend mit einem Druckbegrenzungsventil auszustatten.

Vorteilhafte Ausgestaltungen der Erfindung sind in den Unteransprüchen erläutert.

Ausführungsbeispiele der Erfindung werden nachfolgend in der Zeichnung dargestellt, wobei
- Fig. 1: in einer Seitenansicht einen Elektromotor mit daran angeordneter hydraulischer Zahnradpumpe zeigt,
- Fig. 2: zeigt einen Querschnitt durch die Zahnradpumpe und
- Fig. 3: zeigt ein weiteres Ausführungsbeispiel einer hydraulischen Zahnradpumpe.

Bezugnehmend auf Fig. 1 ist ein Ausschnitt einer Türbetätigungsvorrichtung 1 dargestellt, die im wesentlichen aus einem Elektromotor 2 und einer damit verbundenen hydraulischen Zahnradpumpe 3 besteht. An die Zahnradpumpe 3 schließen sich weitere Vorrichtungen für die Türbetätigung an, wie beispielsweise ein mit einem Kolben versehener Zylinder und ein davon betätigter Türkniehebel, der wiederum mit der zu betätigenden Tür verbunden ist, wobei diese zuletzt genannten Einrichtungen jedoch aus Übersichtlichkeitsgründen nicht dargestellt sind.

Der Elektromotor 2 erhält über ein Kabel 4 seine elektrische Spannung; über eine Motorwelle 5 und ein Kupplungsstück 6 ist der Motor 2 mit der Zahnradpumpe 3 verbunden, wobei die Kupplung 6 in eine Pumpenwelle 7 eingreift.

Die Zahnradpumpe 3 besteht im wesentlichen aus einem Gehäuse 8, in dem zwei ineinanderkämmende Zahnräder angeordnet sind, wobei in Fig. 1 lediglich ein Zahnrad 9 zu sehen ist. An den Seiten sind die Zahnräder 9 begrenzt durch Lagerkörper 10 und 11, die die Wellen 12 und 14 der Zahnräder 9 aufnehmen. Diese Lagerkörper 10, 11 haben im wesentlichen eine achtförmige bzw. brillenförmige Form, wie dies aus den Fig. 2 und 3 ersichtlich ist und haben eine Dichtungs- und Lagerungsfunktion.

Zudem weist die Zahnradpumpe 3 einen Saugkanal 15 für die hydraulische Flüssigkeit auf, die der Zahnradpumpe 3 wieder zuströmt und einer Druckleitung 16, in dem das unter Druck geförderte flüssige Medium abgefördert wird. Die Fließrichtung des hydraulischen Mediums wird durch Pfeile in Fig. 1 verdeutlicht.

Der Elektromotor 2 läuft bei Betrieb der Türbetätigungsvorrichtung 1 stets mit gleicher Leistung und bewegt über die Motorwelle 5, die Kupplung 6 und die Pumpenwelle 7 die Zahnräder 9, so daß sie die hydraulische Flüssigkeit über die Druckleitung 16 aus dem Pumpenbereich herausfördern. Wenn der Bedarf an hydraulischer Flüssigkeit nicht hoch ist, beispielsweise wenn die Tür beinahe ganz geöffnet ist und so geschaltet ist, daß sie sich nur noch langsam bewegt, wird mehr hydraulische Flüssigkeit gefördert als die Türbetätigungsvorrichtung 1 benötigt und der Druck der Flüssigkeit steigt an. Um ein zu starkes Ansteigen des Flüssigkeitsdruckes zu verhindern, wird ein Druckentlastungsventil 17 vorgeschlagen, das in diesem Ausführungsbeispiel in einer Lagerkörper 11 vorgesehen ist. Das Druckentlastungsventil besteht im wesentlichen aus einer Kugel 18, die über eine Feder 19 belastet wird. Anstatt einer Kugel 18 kann auch ein anderes Dichtungselement verwendet werden, z. B. ein Kegel od. dgl. Bei einem Ansteigen des Druckes in der Druckleitung 16 wird die Kugel 18 nach oben gedrückt und gibt einen Bypasskanal 20 frei, so daß die Flüssigkeit von der Druckleitung 16 in die Saugleitung 15 strömen kann, so daß eine Druckentlastung stattfindet. Das Ventil 17 ist zwischen Druckseite und Saugseite der Zahnradpumpe 3 angeordnet und verbindet diese Pumpen bei Bedarf.

Die Einstellung des Druckentlastungsventiles 17 ist in diesem Ausführungsbeispiel möglich und erfolgt über eine Schraube 21, die an ihrer Außenseite mit einem Gewinde 22 versehen ist, das mit einem Gewinde des Schraubensitzes 23 kämmt. Die Schraube 21 drückt auf die Feder 19, und bei einem weiteren Hineindrehen der Schraube 21 wird die Kugel 18 stärker belastet, so daß sich das Druckentlastungsventil 17 erst bei einem höheren Druck öffnet; selbstverständlich kann in umgekehrter Weise auch das Druckentlastungsventil 17 derart eingestellt werden, daß es sich bereits bei einem geringeren Druck in der Druckleitung 16 öffnet.

Das hier vorgeschlagene Druckentlastungsventil 17 kann auch auf andere Art und Weise ausgebildet sein, so z. B. kann anstelle der gewählten Verbindung Kugel/Feder auch eine andere Vorrichtung vorhanden sein, die elastisch ausgebildet ist und bei einem zu hohen Druck im Druckkanal 16 den Bypasskanal 20 freigibt. Ebenfalls kann die Einstellung des Ventils auch auf andere Art und Weise erfolgen.

In einer etwas einfacheren Ausführung ist es möglich, das Druckentlastungsventil 17 lediglich voreingestellt in die Zahnradpumpe 3 zu integrieren, wie dies aus Fig. 3 ersichtlich ist. Dabei kann das Druckentlastungsventil 17 nicht über eine Schraube reguliert werden, sondern die Einstellung des Druckentlastungsventiles 17 ist bereits ab Werk voreingestellt, um Kosten zu sparen. Die Kugel 18 und die Feder 19 wurden lediglich in die Zahnradpumpe 3 eingesetzt. Mittels einer Mutter 14 wird das Druckentlastungsventil 17 fixiert.

Es ist auch möglich, das Druckentlastungsventil 17 gesondert anzusteuern, z. B. über Druckluft, oder aber ein fremdgesteuertes Magnetventil zu verwenden. Dies ist vorteilhaft, um z. B. das Ventil beim Starten der Pumpe zu öffnen, um durch die Herabsetzung des Förderflüssigkeits-Druckes ein leichteres Starten der Pumpe zu ermöglichen.

In einer besonders kostengünstigen Ausführungsart ist es möglich, den Lagerkörper 10 oder 11 mit einem integrierten Druckbegrenzungsventil auszustatten, d. h. als komplett integrierte Einheit, so daß das Pumpengehäuse überhaupt nicht verändert werden muß, wenn nun eine Zahnradpumpe 3 mit einem Druckbegrenzungsventil ausgestattet werden soll, da man bei dieser Ausführungsform auf eine Bohrung des Pumpengehäuses für eine Feder 19 entsprechend den Fig. 1 bis 3 verzichten kann. In einem derartigen Ausführungsbeispiel wäre ein das Druckbegrenzungsventil verschließendes Element innerhalb des Lagerkörpers 10, 11 integriert angeordnet.

Jedoch auch wenn die Ausführungsformen gemäß den Fig. 1 bis 3 verwendet werden, sind die erforderlichen Modifikationen an dem Pumpengehäuse 8 gering, die dazu notwendig ist, um dieses Gehäuse mit einem Druckbegrenzungsventil auszustatten.

Die Integration des Druckbegrenzungsventiles 17 in die Lagerkörper bzw. "Brille" hat zudem den Vorteil, daß der bei Öffnung des Ventils entstehende Bypass-Kanal extrem kurz ist. Dies ist vorteilhaft, da bei Öffnung des Ventils ein besonders schneller Druckausgleich herbeigeführt wird, so daß z. B. ein Schaden aufgrund Überdruck schnellstmöglich vermieden wird.

## Patentansprüche

1. Hydraulische Zahnradpumpe, insbesondere für eine Türbetätigungsvorrichtung mit einem Gehäuse, worin außenverzahnte Zahnräder angeordnet sind, die miteinander in Eingriff stehen, wobei die Zahnräder von mindestens einem Lagerkörper gehalten sind, der von dem Gehäuse entnehmbar ist, wobei zumindest ein Zahnrad mit einem Antrieb versehen ist sowie mit einer Druckleitung für die zu fördernde hydraulische Flüssigkeit und einer Saugleitung für die angesaugte hydraulische Flüssigkeit, wobei zwischen dem Druck- und Saugbereich der Pumpe ein Bypasskanal besteht, der über ein Druckbegrenzungsventil geöffnet wird, wobei das Druckbegrenzungsventil (17) in einem Lagerkörper (11) angeordnet ist, dessen Außenwandung abdichtend in dem Gehäuse (8) angeordnet ist, **dadurch gekennzeichnet, daß** die Bewegungsgerade des Dichtungselementes des Druckbegrenzungsventiles (17) senkrecht zur Rotationsachse der Zahnräder angeordnet ist.

2. Zahnradpumpe gemäß Anspruch 1, **gekennzeichnet durch** ein federbelastetes Dichtungselement des Druckbegrenzungsventiles (17), dessen Feder (19) in ihrer Spannung einstellbar ist.

3. Zahnradpumpe gemäß einem der vorhergehenden Ansprüche, **gekennzeichnet durch** ein fremdsteuerbares Druckbegrenzungsventil (17).

4. Zahnradpumpe gemäß einem der vorhergehenden Ansprüche, **gekennzeichnet durch** den das Druckbegrenzungsventil (17) aufweisenden Lagerkörper (11), der bis auf Aussparungen für den Bypasskanal (20) sowie für die Druckleitung (16) und die Saugleitung (15) mit seiner Außenseite abdichtend in dem Gehäuse (8) angeordnet ist.

5. Zahnradpumpe gemäß einem der vorhergehenden Ansprüche, **gekennzeichnet durch** eine achtförmige Ausbildung des Lagerkörpers (11).

## Claims

1. Hydraulic gear pump, particularly for a door actuating device with a housing in which are arranged external meshed gearwheels, the gearwheels being supported by at least one bearing body which can be removed from the housing, where at least one gearwheel is provided with a drive, a pressure pipe for the hydraulic fluid to be conveyed and a suction pipe for the hydraulic fluid to be sucked in, a bypass duct being located between the pressure and suction pipe of the pump and opened by a pressure limiting valve (17) arranged in a bearing body (11) whose outer wall is arranged in the housing (8) so that it seals it, **characterised in that** the straight line of movement of the sealing element of the pressure limiting valve (17) is arranged at right angles to the axis of rotation of the gearwheels.

2. Gear pump according to claim 1, **characterised by** a spring-loaded sealing element of'the pressure limiting valve (17), whose spring (19) is adjustable in terms of its tension.

3. Gear pump according to one of the preceding claims, **characterised by** a pressure limiting valve (17) that can be remotely controlled.

4. Gear pump according to one of the preceding claims, **characterised by** the bearing body (11) exhibiting the pressure limiting valve (17), which body is arranged with its outside in the housing (8), so that it seals it, except for recesses for the bypass duct (20), for the pressure pipe (16) and suction pipe (15).

5. Gear pump according to one of the preceding claims, **characterised by** an octagonal design of the external bearing body (11).

## Revendications

1. Pompe à engrenages hydraulique, en particulier pour un mécanisme d'actionnement de porte, avec un boîtier dans lequel sont disposées des roues dentées à denture extérieure qui sont en prise les unes avec les autres, les roues dentées étant maintenues par au moins un élément de support qui peut être retiré du boîtier, une roue dentée au moins étant pourvue d'un entraînement avec une conduite de pression pour le liquide hydraulique à transporter et une conduite d'alimentation pour le liquide hydraulique aspiré, un canal de dérivation ouvert par une soupape de limitation de la pression étant disposé entre les zones de pression et d'aspiration de la pompe, la soupape de limitation de la pression (17) étant disposée dans un élément de support (11) dont la paroi extérieure est disposée de manière étanche dans le boîtier (8), **caractérisée en ce que** la droite de déplacement de l'élément d'étanchéité de la soupape de limitation de la pression (17) est perpendiculaire à l'axe de rotation des roues dentées.

2. Pompe à engrenages selon la revendication 1, **caractérisée en ce qu'**elle comporte pour la soupape de limitation de la pression (17) un élément d'étanchéité chargé par ressort dont la tension du ressort (19) est réglable.

3. Pompe à engrenages selon l'une ou l'ensemble des revendications précédentes, **caractérisée en ce qu'**elle comporte une soupape de limitation de la pression (17) pouvant être commandée de l'extérieur.

4. Pompe à engrenages selon l'une ou l'ensemble des revendications précédentes, **caractérisée en ce que** l'élément de support (11) comportant la soupape de limitation de la pression (17) est disposé dans le boîtier (8) de manière étanche sur sa face extérieure, à l'exception d'ouvertures pour le canal de dérivation (20) et pour la conduite de pression (16) et la conduite d'aspiration (15).

5. Pompe à engrenages selon l'une ou l'ensemble des revendications précédentes, **caractérisée en ce que** l'élément de support (11) est en forme de huit.
